# EUROPÄISCHE PATENTSCHRIFT

(11) **EP 2 818 732 B1**
(45) Veröffentlichungstag und Bekanntmachung des Hinweises auf die Patenterteilung: **09.12.2015**
(21) Anmeldenummer: 13174340.3
(22) Anmeldetag: 28.06.2013
(51) Int. Cl.: F15B 13/04

(54) **Verfahren und Steuerung zum hydraulischen Heben einer Last**
Method and control for hydraulic lifting a load
Procédé et commande pour le levage hydraulique d'une charge

(43) Veröffentlichungstag der Anmeldung: 31.12.2014
(73) Patentinhaber: HAWE Hydraulik SE, 81673 München (DE)
(72) Erfinder: Wechsel, Thomas, 80797 München (DE); Heusser, Martin, 81245 München (DE)
(74) Vertreter: Grünecker Patent- und Rechtsanwälte PartG mbB

(56) Entgegenhaltungen:
- EP-A1- 2 339 073
- WO-A1-2011/143301
- US-A1- 2009 031 891

## Beschreibung

Die Erfindung betrifft ein Verfahren gemäß Oberbegriff des Patentanspruches 1 sowie eine Steuerung gemäß Oberbegriff des Patentanspruches 7.

Bei Verwendung von Hydrauliksteuerungen mit wenigstens einem Lasthalteventil gibt es z.B. beim Einleiten einer Lasthebebewegung deshalb keine Probleme, weil das Lasthalteventil unabhängig vom Ausmaß der Last erst aufgesteuert wird, wenn der Förderdruck der Druckquelle den Lastdruck überschritten hat, so dass die Last aus dem Stillstand sofort in Heberichtung bewegt wird.

Für bestimmte Anforderungen jedoch, z.B. in Forstkränen oder Hydraulikbaggern mit einer Verstellpumpe als Druckquellen entfallen für den lastbewegenden Hydroverbraucher, z.B. einen Hydrozylinder, Lasthalteventile, z.B. aus Kostengründen oder aufgrund bestimmter Betriebsanforderungen, bei denen Lasthalteventile stören würden. Da die Verstellpumpe in der Regel weit entfernt vom lastbewegenden Hydroverbraucher platziert ist, und relativ lange Wege für das Hydraulikmedium auch im Lastdrucksignalkreis unvermeidlich sind, wird beim Einleiten einer Hebebewegung der Last aus dem Stillstand beim Öffnen der zweiten Verbindung im Lastdrucksignalkreis vom Hydroverbraucher zur Regelvorrichtung der Verstellpumpe, während die Verstellpumpe noch im Stand-by-Betrieb arbeitet, zunächst unvermeidlich Hydraulikmedium aus dem Hydroverbraucher entnommen, damit die Regelvorrichtung die Verstellpumpe hochregelt. Dies resultiert wegen Fehlens eines Lasthalteventils in einem merklichen Absacken der Last, selbst wenn die Last nur der leere Baumgreifer oder die Baggerschaufel sein sollte, und erschwert nicht nur das präzise Arbeiten mit dem Gerät, sondern erhöht auch die Betriebs- und Verletzungsgefahren.

Weiterer Stand der Technik ist enthalten in EP 2 339 073 A1, US 2009/031891 A1 und WO 2011/143301 A1.

Der Erfindung liegt die Aufgabe zugrunde, ein Verfahren und eine Steuerung der eingangs genannten Art zu schaffen, die mit vernachlässigbarem Kosten- und Bau-Mehraufwand die Einleitung einer Lasthebebewegung aus dem Stillstand ohne vorhergehende Absackbewegung der Last ermöglichen.

Die gestellte Aufgabe wird mit den Merkmalen des Patentanspruches 1 und des Patentanspruches 7 gelöst.

Da verfahrensgemäß die dritte Verbindung zeitlich voreilend zu der ersten, erst einen Mengenfluss zum Hydroverbraucher initiierenden Verbindung geöffnet wird, wird die Regelvorrichtung der Verstellpumpe aus dem bis dahin weitgehend druckentlasteten Lastdrucksignalkreis zunächst mit dem im Stand-by-Betrieb erzeugten Druck beaufschlagt, wodurch die Verstellpumpe sofort hochgeregelt wird. Das Drucksignal für die Regelvorrichtung verstärkt sich stetig, ohne jedoch aus dem Hydroverbraucher Hydraulikmedium zu entnehmen, und zwar bis auf eine Druckhöhe mindestens in etwa entsprechend dem Lastdruck im Hydroverbraucher. Sobald dann mit zeitlicher Nacheilung die erste Verbindung geöffnet wird und ein Mengenfluss zum Hydroverbraucher entsteht, überwindet der Förderdruck der Verstellpumpe den Lastdruck im Hydroverbraucher, ohne Absacken der Last. Da, wie gesagt, das Drucksignal für die Regelvorrichtung zeitlich mit Voreilung zum Öffnen der ersten Verbindung ausreichend weitangehoben wird, lässt sich auch der im Stand-by-Betrieb der Verstellpumpe erzeugte Druck günstig niedrig wählen, beispielsweise nur ausreichend zur Kühlung durch einen geringen Mengenfluss, was eine Energieeinsparung ermöglicht und die mechanische Belastung des Hydraulikmediums minimiert.

In der Steuerung ist die dritte Verbindung entweder im Proportional-Wegeschieber so vorgesehen, dass sie zeitlich voreilend zur ersten Verbindung geöffnet wird, und auch zeitlich voreilend zur zweiten Verbindung, über die der Lastdruck aus dem Hydroverbraucher zur Regelvorrichtung führenden Teil des Lastdrucksignalkreises eingespeist wird, so dass kein das Absacken der Last verursachendes Hydraulikmedium aus dem Hydroverbraucher entnommen wird, sondern auch der Förderdruck der Verstellpumpe ausreichend hoch ist, um den Lastdruck im Hydroverbraucher zu überwinden und diesen aus dem Stillstand gleich in Heberichtung zu steuern.

Verfahrensgemäß ist es ferner zweckmäßig, die dritte Verbindung zeitlich nach dem Öffnen der ersten Verbindung zu schließen, und die zweite Verbindung vor dem Schließen der dritten Verbindung nach oder vor oder zeitgleich mit dem Öffnen der ersten Verbindung zu öffnen. Dadurch ist sichergestellt, dass das Drucksignal für die Verstellvorrichtung bereits ausreichend angehoben wurde, so dass aus dem Hydroverbraucher über den Lastdrucksignalkreis kein Hydraulikmedium entnommen wird. Bei Einleiten der Hebebewegung aus dem Stillstand kann gegebenenfalls aus dem angehobenen Drucksignal für die Verstellvorrichtung und dem Lastdruck aus dem Hydroverbraucher ein Mischdruck erzeugt werden, damit die Hebebewegung nach dem Einleiten relativ unmittelbar lastunabhängig geregelt wird.

Verfahrenstechnisch einfach werden die ersten, zweiten und dritten Verbindungen im Proportional-Wegeschieber geöffnet und geschlossen.

Alternativ kann verfahrensgemäß vorgesehen sein, dass nur die ersten und zweiten Verbindungen im Proportional-Wegeschieber geöffnet und geschlossen werden, hingegen die dritte Verbindung in einem separaten Ventil zwischen der Verstellpumpe und dem Lastdrucksignalkreis geöffnet und geschlossen wird, zweckmäßig über eine übergeordnete Steuerung in zeitlicher Abhängigkeit von dem Verstellhub des Kolbenschiebers des Proportional-Wegeschiebers. Dieses Prinzip erfordert keine Modifikation des Proportional-Wegeschiebers mit den ersten und zweiten Verbindungen gegenüber bereits bewährten Ausführungsformen für solche Steuerungen, die z.B. mit dem separaten Ventil nachgerüstet werden könnten.

Nach einem zweckmäßigen Verfahrensmerkmal wird ferner zeitlich voreilend zum Öffnen der dritten Verbindung eine vierte Verbindung vom Lastdrucksignalkreis zu einem Tank geschlossen, mit der zuvor der Lastdrucksignalkreis druckentlastet worden war, um kein Hydraulikmedium bei der Druckanhebung des Drucksignals für die Regelvorrichtung zu vergeuden.

Da es in vielen Fällen zweckmäßig ist, bei maximaler Hebengeschwindigkeit der Last die Menge nicht mehr lastunabhängig zu regeln, sondern eine Art Eilgang zu durchfahren, besteht ein weiteres, wichtiges Verfahrensmerkmal mit eigenständiger erfinderischer Bedeutung darin, zum Anheben des Drucksignals für die Regelvorrichtung über den momentanen Lastdruck im Hydroverbraucher hinaus die zwischenzeitlich geschlossene dritte Verbindung in einem Endabschnitt des Verstellhubes des Kolbenschiebers des Proportional-Wegeschiebers aus der Neutralstellung in die Hebenstellungen erneut zu öffnen und gegebenenfalls offen zu halten. Die Menge des Hydraulikmediums pro Zeiteinheit und damit die Geschwindigkeit des Hydroverbrauchers werden somit progressiv oder stufenartig erhöht.

In einer zweckmäßigen Ausführungsform der Steuerung umfasst die dritte Verbindung wenigstens eine Steuerkerbe oder einen Steuerschlitz im Umfang des Kolbenschiebers des Proportional-Wegeschiebers, die bzw. der strikt abhängig vom linearen Verstellhub des Schieberkolbens in einer Schieberbohrung relativ zu einem mit der Förderseite der Verstellpumpe verbundenen Anschluss und einem an den Lastdrucksignalkreis stromauf des Proportional-Wegeschiebers angeschlossenen Anschluss in der Schieberbohrung verstellbar ist. Die Steuerkerbe oder der Steuerschlitz und die Anschlüsse bedeuten nur einen vernachlässigbaren Mehraufwand bei der Herstellung des Proportional-Wegeschiebers. Das Grundkonzept bewährter Proportional-Wegeschieber für solche Steuerungen braucht dadurch nicht grundlegend geändert zu werden.

Im Hinblick darauf, bei schon hoher Hebengeschwindigkeit des Hydroverbrauchers die Menge pro Zeiteinheit nicht mehr vollständig lastunabhängig zu regeln, sondern eine Art Schnellgang auszuführen, ist eine Ausführungsform der Steuerung zweckmäßig, bei welcher die dritte Verbindung zusätzlich wenigstens eine weitere Steuerkerbe oder einen weiteren Steuerschlitz an einer von der Axialposition der Steuerkerbe oder des Steuerschlitzes unterschiedlichen Axialposition des Kolbenschiebers umfasst, der oder die abhängig vom Verstellhub des Kolbenschiebers aus der Neutralstellung in Hebenrichtung die dritte Verbindung in einem Endabschnitt des Hubweges ein zweites Mal öffnet und offen hält. Damit wird das Drucksignal für die Regelvorrichtung erneut und weiter angehoben, als es dem momentanen Lastdruck entspräche, so dass die Fördermenge pro Zeiteinheit praktisch stufenartig hochgeregelt wird und der Hydroverbraucher eine Art Eilgang ausführt.

Bei einer weiteren Variante der Steuerung umfasst die dritte Verbindung im separaten Ventil, vorzugsweise in einem 2/2-Magnetventil, verbindbare Anschlüsse, die innerhalb des Hubweges des Kolbenschiebers in Hebenrichtung in einem in der Neutralstellung abgewandten Endabschnitt des Verstellhubes verbunden werden, z.B. über eine übergeordnete Steuerung, um das Drucksignal für die Regelvorrichtung über den momentanen Lastdruck im Hydroverbraucher anzuheben und die Menge z.B. stufenartig hochzuregeln.

Ausführungsformen des Erfindungsgegenstandes werden anhand der Zeichnungen erläutert. Es zeigen:
- Fig. 1: ein Blockschaltbild einer Steuerung, beispielsweise in einem Forstkran oder Hydraulikbagger, in einer abgesperrten Neutralstellung,
- Fig. 2: einen maßstäblich vergrößerten Ausschnitt aus dem Blockschaltbild von Fig. 1 zur Verdeutlichung einer Zwischenstellung eines Proportional-Wegeschiebers zum Anheben eines Drucksignals für eine Regelvorrichtung einer Verstellpumpe,
- Fig. 3: ein Diagramm einer Steuerabfolge, die mehrere zu öffnende bzw. zu schließende Verbindungen bei der Ausführung des erfindungsgemäßen Verfahrens illustriert, wobei die vertikale Achse die Größe der jeweiligen Verbindung und die horizontale Achse den Verstellhub des Kolbenschiebers bzw. die Zeit repräsentieren,
- Fig. 4 bis 7: Blockschaltbilder zu unterschiedlichen Stellungen des Proportional-Wegeschiebers entsprechend Positionen ⊚, ①, ②, ③, ④ im Diagramm der Fig. 3,
- Fig. 8: ein Diagramm ähnlich dem von Fig. 3 zur Steuerabfolge bei einer erweiterten Verfahrensvariante, wobei an der horizontalen Achse Positionen ⊚ bis ⑥ des Kolbenschiebers und zu öffnende bzw. zu schließende Verbindungen illustriert sind,
- Fig. 9: einen maßstäblich vergrößerten Ausschnitt eines Blockschaltbildes entsprechend der Position ⑥ in Fig. 8, und
- Fig. 10: ein Blockschaltbild einer weiteren Ausführungsform einer Steuerung zum Durchführen des Verfahrens.

Fig. 1 zeigt als Blockschaltbild eine Steuerung H, beispielsweise in einem nicht gezeigten Forstkran oder Hydraulikbagger, zum Richtungs- und Geschwindigkeitssteuern eines eine Last L bewegenden Hydroverbrauchers 1, z.B. eines doppelseitig beaufschlagbaren Hydrozylinders. Der Hydroverbraucher 1 könnte auch einseitig beaufschlagbar sein. Die Steuerung H ist so ausgelegt, dass mit ihr ein Verfahren auszuführen ist, mit dem eine Hebebewegung der Last L aus dem Stillstand ohne Absacken des Hydroverbrauchers 1 bzw. der Last L ausführbar ist.

Hauptkomponenten der Steuerung H sind neben dem Hydroverbraucher 1 ein Proportional-Wegeschieber 4, insbesondere ein 4/3-Proportional-Wegeschieber, gegebenenfalls mit nicht dargestelltem Verstellhebel, vorzugsweise mit Proportional-Magneten und Proportional-Druckvorsteuerungen, eine an eine Druckleitung P angeschlossene Verstellpumpe 2 mit einer Regelvorrichtung 3, die an eine LS-Leitung eines Lastdrucksignalkreises 6 angeschlossen ist, ein Tank, zu dem eine Tankleitung R führt, und optional ein Zulaufregler 5 (Druckwaage) in der Druckleitung P stromauf des Proportional-Wegeschiebers 4. Im Proportional-Wegeschieber 4 ist ein Kolbenschieber 7 in einer Schieberbohrung 8 linear verstellbar, wobei drei Grundstellungen I, II und III und verschiedene Zwischenstellungen einstellbar sind. Die Stellung I ist eine abgesperrte Neutralstellung, in der Arbeitsleitungen A, B zum Hydroverbraucher 1 zum Tank und zur Verstellpumpe 2 abgesperrt sind, hingegen der Lastdrucksignalkreis 6 zur Tankleitung R druckentlastet ist. Die Stellung II ist eine Senkenstellung, und die Stellung III ist die maximale Hebenstellung.

Fig. 2 verdeutlicht als maßstäblich vergrößerter Ausschnitt aus dem Blockschaltbild von Fig. 1 eine Zwischenstellung, in welcher verfahrensgemäß ein Drucksignal für die Regelvorrichtung 2 angehoben wird, um die Förderung der Verstellpumpe 2 hochzuregeln. In der Schieberbohrung 8 sind an der Seite des Hydroverbrauchers 1 Anschlüsse 9, 10 für die Arbeitsleitungen A, B vorgesehen, sowie benachbarte Anschlüsse 11, 12, zu denen jeweils der Lastdruck in den Arbeitsleitungen A, B übertragen wird, und benachbart zum Anschluss 11 ein Anschluss 13 zum Entlasten des Lastdrucksignalkreises 6 in die Tankleitung R.

An der der Verstellpumpe 2 bzw. Druckleitung P zugewandten Seite sind in der Schieberbohrung 8 zwei Anschlüsse 17 und 21 zur Tankleitung R und zur Druckleitung P vorgesehen, zwischen denen ein Anschluss 18 liegt, der ebenfalls mit der Druckleitung P verbunden ist. Zu beiden Seiten der Anschlüsse 17 und 21 sind Anschlüsse 16 und 19 zum Lastdrucksignalkreis 6 vorgesehen, wie noch weiter außenliegend auch zwei Anschlüsse 14, 23 ebenfalls zum Lastdrucksignalkreis 6 und zur Öffnungsseite der Druckwaage des Zulaufreglers 5. Im Kolbenschieber 7 ist beim Anschluss 14 eine Kurzschlussverbindung 15 vorgesehen, sowie in der gezeigten Stellung eine Verbindung 24, die die Arbeitsleitung B mit der Tankleitung R verbindet. Die in Fig. 2 gezeigte Zwischenstellung entspricht auch der in Fig. 5 dargestellten Zwischenstellung des Proportional-Wegeschiebers 4.

Die Fig. 1 und 4 bis 7 entsprechen den Positionen ⊚, ①, ②, ③ und ④ im Schaubild der Fig. 3.

Fig. 3 verdeutlicht die Steuerabfolge beim Verstellen des Kolbenschiebers 7 des Proportional-Wegeschiebers 4 aus der Neutralstellung I in Hebenrichtung zur Stellung III. Auf der vertikalen Achse sind Öffnungs- und Schließvorgänge unterschiedlicher Verbindungen und deren Öffnungsgrößen in zeitlicher Abfolge innerhalb des Verstellhubes des Kolbenschiebers 7 dargestellt, wie sie sich zwischen den Positionen ⊚, ①, ②, ③, ④ (entsprechend den Fig. 1, 4, 5, 6, 7) bei der Durchführung des Verfahrens ergeben.

Bei der Verstellung des Kolbenschiebers 7 aus der Position ⊚ in Hebenrichtung wird eine zunächst offene vierte Verbindung 14 → 13 vor Erreichen der Position ① allmählich geschlossen, über die der Lastdrucksignalkreis 6 zur Tankleitung R druckentlastet wurde. An der Position ① (entsprechend Fig. 4) ist keine weitere Verbindung offen. Die Position ① ist allerdings eine Option, die auch wegfallen könnte. Vor Erreichen der Position ② wird zeitlich voreilend zum Öffnen einer ersten Verbindung 21 → 9 eine dritte Verbindung 18 → 19 geöffnet, über welche dritte, geöffnete Verbindung 18 → 19 der in der Druckleitung P anstehende, im Stand-by-Betrieb der Verstellpumpe 2 erzeugte Druck über wenigstens eine Steuerkerbe oder einen Steuerschlitz 20 im Umfang des Kolbenschiebers 7 und den Lastdrucksignalkreis 6 an die Regelvorrichtung 3 der Verstellpumpe 2 übertragen wird. Dieses Drucksignal bewirkt ein voreilendes Hochregeln der Förderung der Verstellpumpe 2, so dass das Drucksignal für die Regelvorrichtung 3 stetig angehoben wird, und zwar mindestens in etwa bis auf die Druckhöhe des Lastdruckes im Hydroverbraucher 1 oder sogar höher, gegebenenfalls bis zum Ansprechen eines nicht gezeigten Systemdruckbegrenzungsventils, z.B. analog zu einem in Fig. 10 gezeigten Systemdruckbegrenzungsventil 34.

Zwischen den Positionen ① und ② in Fig. 3 und beispielsweise zeitlich nacheilend zum Öffnen der dritten Verbindung 18 → 19 wird eine fünfte Verbindung 10 → 17 (Fig. 2) von der Arbeitsleitung B zur Tankleitung R zunehmend geöffnet, wodurch die Senkenseite des Hydroverbrauchers 1 druckentlastet wird. Das Öffnen der fünften Verbindung kann jedoch auch zeitlich unabhängig nach Bedarf erfolgen.

Zwischen den Positionen ② und ③ in Fig. 3 wird die dritte Verbindung 18 → 19 allmählich wieder verkleinert, während zeitlich nacheilend zum Öffnen der Verbindung 18 → 19 zunächst eine zweite Verbindung 11 → 16 geöffnet wird, so dass im Lastdrucksignalkreis 6 zeitlich zwischen dem Öffnen dieser zweiten Verbindung 11 → 16 und dem Schließen der dritten Verbindung 18 19 ein Mischdruck aus dem Förderdruck der Verstellpumpe 2 und dem Lastdruck im Hydroverbraucher 1 erzeugt wird. Zeitlich oder hubabhängig kurz vor Erreichen der Position ③ wird die erste Verbindung 21 → 9 geöffnet, so dass die Förderseite der Verstellpumpe 2 nun mit dem Hydroverbraucher 1 verbunden ist und ein Mengenfluss einsetzt, wobei der Förderdruck in der Druckleitung P zu diesem Zeitpunkt bereits mindestens dem Lastdruck im Hydroverbraucher 1 entspricht und der Hydroverbraucher 1 seine Bewegung zum Heben der Last L aus dem Stillstand ohne Absacken aufnimmt. Zwischen den Positionen ③ und ④ ist die dritte Verbindung 18, 19 geschlossen worden, und sind gegebenenfalls die ersten und zweiten Verbindungen 11 → 16 und 21 → 9 weiterhin offen. Die Last wird gehoben.

Fig. 4 verdeutlicht die optionale Position ①, an der der Lastdrucksignalkreis 6 von der Tankleitung R getrennt wurde, d.h. die Anschlüsse 13, 14 getrennt sind.

In Fig. 6, die der Position ③ in Fig. 3 entspricht, sind als zweite Verbindung 11 → 16 die Anschlüsse 11 und 16 miteinander verbunden, so dass der Lastdruck aus dem Hydroverbraucher 1 bzw. hier der Arbeitsleitung A in den Lastdrucksignalkreis 6 zur Regelvorrichtung 3 übertragen wird, während gleichzeitig die Anschlüsse 18 und 19 der dritten Verbindung über die Steuerkerbe oder den Steuerschlitz 20 miteinander verbunden sind (Mischdrucksituation), und optional die Anschlüsse 10 und 17 einer fünften Verbindung 10 → 17 sowie die Anschlüsse 9 und 21 der ersten Verbindung 21 → 9 miteinander verbunden sind. Fig. 7 repräsentiert schließlich die Position ④ in Fig. 3, d.h. die Stellung III beim Heben der Last.

Fig. 8 ist ein Diagramm ähnlich dem der Fig. 3 zur Steuerabfolge bei der Verstellung des Kolbenschiebers 7, hier bis zur Hebenendstellung, wobei im Unterschied zur Fig. 3 in einem Endabschnitt des Verstellhubes des Kolbenschiebers 7 die zuvor (nach der Position ③) geschlossene dritte Verbindung 18 → 19 ein zweites Mal z.B. zeitlich kurz vor der Position ⑤ geöffnet und dann offengehalten wird, ehe z.B. zeitlich kurz nach der Position ⑤ die zweite Verbindung 11 → 16 geschlossen wurde, während die erste Verbindung 21 → 9, d.h. von der Druckleitung P zur Arbeitsleitung A, zunehmend weiter geöffnet wird. Die erste Verbindung 21 → 9 könnte im Übrigen zeitgleich mit oder vor oder nach dem Öffnen der zweiten Verbindung 11 → 16 geöffnet werden.

In der Position ⑥ (entsprechend Fig. 9) wird erneut das Drucksignal für die Regelvorrichtung 3 über den gegenwärtigen Lastdruck im Hydroverbraucher 1 angehoben, so dass die lastunabhängige Mengenregelung aufgegeben und eine Art Schnellgang eingestellt wird, wofür die Fördermenge pro Zeit stufenartig bis auf ein Maximum angehoben wird.

Gemäß Fig. 9 erfolgt dies dadurch, dass in der gezeigten Zwischenstellung des Kolbenschiebers 7, in der die Anschlüsse 10 und 17 über den Verbindungskanal 24 verbunden sind, d.h. die Arbeitsleitung B zur Tankleitung R offen ist, und gleichzeitig ein Mengenfluss vom Anschluss 21 zum Anschluss 9 (erste Verbindung) über einen Verbindungskanal 26 im Kolbenschieber 7 erfolgt, d.h. von der Druckleitung P zur Arbeitsleitung A, die Anschlüsse 18, 19 über eine weitere Steuerkerbe oder einen Steuerschlitz 25 im Umfang des Kolbenschiebers 7 verbunden sind und Druck aus der Druckleitung P somit in den Lastdrucksignalkreis 6 eingespeist wird und das Drucksignal für die Regelvorrichtung 3 über den momentanen Lastdruck im Hydroverbraucher 1 hinaus angehoben wird, so dass die Regelvorrichtung 3 die Verstellpumpe 2 auf maximale Fördermenge hochregelt und der Hydroverbraucher 1 eine Art Eilgang bis zur maximalen Geschwindigkeit ausführt.

Der weitere Steuerschlitz oder die weitere Steuerkerbe 25 ist eine Option und kann zusätzlich zur Steuerkerbe bzw. diesem Steuerschlitz 20 vorgesehen sein, oder alternativ weggelassen werden.

Bei Durchführung des erfindungsgemäßen Verfahren zum Einleiten einer Hebebewegung der Last L, beispielsweise in einem Forstkran oder einem Hydraulikbagger, wird die Hebebewegung der Last, selbst wenn es sich dabei nur um den Baumgreifer oder die Baggerschaufel handelt, aus dem Stillstand ohne vorhergehendes Absacken eingeleitet und wird unmittelbar nach Bewegungsaufnahme in Hebenrichtung eine lastunabhängige Mengenregelung durchgeführt, obwohl zum Einleiten der Hebebewegung ohne Absacken vorübergehend die Lastunabhängigkeit wegen der Anhebung des Drucksignals für die Regelvorrichtung 3 unterdrückt war.

Fig. 10 verdeutlicht als Blockschaltbild eine weitere Ausführungsform der Steuerung H, bei der zum zeitlich voreilenden Anheben des Drucksignals für die Regelvorrichtung 3 nur die ersten, zweiten, vierten und fünften Verbindungen 21 → 9; 11 → 16; 14 → 13; 10 → 17 im Proportional-Wegeschieber 4 verwirklicht sind, hingegen die dritte Verbindung 19', 18' in einem separaten Ventil 32, beispielsweise einem 2/2-Magnetventil, zwischen dem Lastdrucksignalkreis 6 und einer an die Druckleitung P angeschlossenen Leitung 33 geöffnet bzw. geschlossen wird, z.B. über eine übergeordnete, nicht gezeigte Steuerung, und zwar in zeitlicher Abstimmung auf den Verstellhub des Kolbenschiebers 7'. Bei dem Proportional-Wegeschieber in Fig. 10 ist der Anschluss 18 in der Schieberbohrung 8 weggefallen, und auch die Steuerkerbe 20 bzw. 25 im Kolbenschieber 7. Deren Funktionen werden von dem separaten Ventil 32, das beispielsweise in einer Endplatte 31 der Steuerung H untergebracht ist, übernommen.

Ferner zeigt Fig. 10 ein Systemdruckbegrenzungsventil 34 in einer weiteren Endplatte, an die auch die Förderseite der Regelpumpe 2 und der Lastdrucksignalkreis 6 angeschlossen sind. Für den Kolbenschieber 7' sind zu dessen Verstellung zwei Proportionalmagneten 27, 28 und diesen zugeordnete Proportional-Druckvorsteuerungen 29, 30 angedeutet. Ein Handvorsteuerhebel kann ebenfalls vorgesehen sein. Analog zu beispielsweise Fig. 3 wird die dritte Verbindung 19', 18' zeitlich kurz nach der Position ① des Kolbenschiebers 7' geöffnet, und zeitlich kurz nach der Position ③ wieder geschlossen. Sofern auch die in Fig. 8 und 9 gezeigte Verfahrensvariante mit der Druckanhebung im Endabschnitt des Verstellhubes des Kolbenschiebers 7' in Hebenrichtung ausgeführt wird, wird das kurz nach der Position ③ in Fig. 8 geschlossene separate Ventil 32 zeitlich kurz vor der Position ⑤ wieder geöffnet und offen gehalten, so dass es in der Position ⑥ in Fig. 8 weiterhin offen ist und die Verstellpumpe 2 maximale Menge pro Zeiteinheit fördert.

Beispielsweise führt der Kolbenschieber 7 des Proportional-Wegeschiebers in den Fig. 1 bis 7 einen maximalen Verstellhub von 10 mm aus. Die verfahrensgemäße Steuerabfolge kann dann so verwirklicht werden, dass die vierte Verbindung 14 → 13 zwischen 0 mm und 1,2 mm allmählich geschlossen wird, und erst ab 1,4 mm bis zum Ende des Verstellhubes bei 10,0 mm die Arbeitsleitung B mit der Tankleitung R verbunden ist. Ab einem Verstellhub von 1,4 mm bis 2,5 mm ist die dritte Verbindung 18 → 19 offen, damit überschneidet sich gegebenenfalls zeitlich die zweite Verbindung 11 → 16, die z.B. bei 1,8 mm geöffnet wird und bis 10,0 mm offen bleibt. Ebenfalls bei zumindest in etwa 1,0 mm wird die erste Verbindung 21 → 9 dann bis zu 10,0 mm geöffnet.

Wird der Kolbenschieber 7 wieder zur Neutralstellung (Fig. 1) zurückverstellt, erfolgt die Steuerabfolge in umgekehrter Richtung, bis schließlich in der Position ⊚ nur mehr die vierte Verbindung 14 → 13 offen und der Lastdrucksignalkreis 6 von der Regelvorrichtung 3 zur Tankleitung R druckentlastet ist.

## Patentansprüche

1. Verfahren zum hydraulischen Heben einer Last (L), insbesondere mit einem Forstkran oder Hydraulikbagger, mit einer lasthalteventilfreien Steuerung (H), gemäß welchem wenigstens ein die Last (L) bewegender, einseitig oder doppelseitig beaufschlagbarer Hydroverbraucher (1) durch Verstellen eines Kolbenschiebers (7, 7') eines Proportional-Wegeschiebers (4) aus einer Neutralstellung (I) in Hebenstellungen zumindest weitgehend lastunabhängig aus dem Stillstand gesteuert wird, wobei die Steuerung (H) einen über den Proportional-Wegeschieber zu einer Regelvorrichtung (3) einer Verstellpumpe (2) geführten Lastdrucksignalkreis (6) umfasst, und die Verstellpumpe (2) in ihrer Förderung zumindest mit einem Drucksignal aus dem Lastdrucksignalkreis (6) ausgehend von einem Stand-by-Betrieb hochgeregelt wird, **dadurch gekennzeichnet, dass** zeitlich voreilend zum Öffnen einer ersten Verbindung (21, 9) von der Verstellpumpe (2) zum Hydroverbraucher (1) und auch zeitlich voreilend zum Öffnen einer zweiten Verbindung (11, 16) im Lastdrucksignalkreis (6) vom Hydroverbraucher (1) zur Regelvorrichtung (2) eine dritte Verbindung (18, 19; 18', 19') im Lastdrucksignalkreis (6) von der Verstellpumpe (2) zur Regelvorrichtung (3) geöffnet und das Drucksignal für die Regelvorrichtung (3) ohne Hydraulikmedium aus dem Hydroverbraucher (1) zu entnehmen unter Hochregeln der Förderung der Verstellpumpe (2) bis mindestens in etwa auf die Druckhöhe des Lastdruckes im Hydroverbraucher angehoben wird.

2. Verfahren nach Anspruch 1, **dadurch gekennzeichnet, dass** die dritte Verbindung (18, 19; 18', 19') zeitlich nach dem Öffnen der ersten Verbindung (21, 9) wieder geschlossen wird, und dass die zweite Verbindung (11, 16) vor dem Schließen der dritten Verbindung (18, 19; 18', 19') und nach oder vor oder zeitgleich mit dem Öffnen der ersten Verbindung (21, 9) geöffnet wird.

3. Verfahren nach den Ansprüchen 1 und 2, **dadurch gekennzeichnet, dass** die ersten, zweiten und dritten Verbindungen (21, 9; 11, 16; 18, 19) im Proportional-Wegeschieber (4) durch dessen Kolbenschieber (7) geöffnet und geschlossen werden.

4. Verfahren nach Anspruch 1, **dadurch gekennzeichnet, dass** die ersten und zweiten Verbindungen (21, 9; 11, 16) im Proportional-Wegeschieber (4) durch dessen Kolbenschieber (7') und die dritte Verbindung (18', 19') in einem zwischen der Verstellpumpe (2) und dem Lastdrucksignalkreis (6) separat platzierten Ventil (32) geöffnet und geschlossen werden.

5. Verfahren nach wenigstens einem der vorhergehenden Ansprüche, **dadurch gekennzeichnet, dass** zeitlich voreilend zum Öffnen der dritten Verbindung (18, 19) eine vierte Verbindung (14, 13) vom Lastdrucksignalkreis (6) zu einem Tank (R) geschlossen wird.

6. Verfahren nach Anspruch 1, **dadurch gekennzeichnet, dass** zum Anheben des Drucksignals für die Regelvorrichtung (3) über den Lastdruck im Hydroverbraucher (1) hinaus die zwischenzeitlich geschlossene, dritte Verbindung (18, 19; 18', 19') in einem Endabschnitt des Verstellhubes des Kolbenschiebers (7) aus der Neutralstellung (I) in die Hebenstellungen erneut geöffnet und offengehalten wird.

7. Steuerung (H) zumindest zum hydraulischen Heben einer Last (L) mit einem doppelseitig beaufschlagbaren Hydroverbraucher (1), insbesondere in einem Forstkran oder Hydraulikbagger, wobei die Steuerung (H) einen 4/3-Proportional-Wegeschieber (4), eine Verstellpumpe (2) mit Regelvorrichtung (3), einen Zulaufregler (5) und einen den Hydroverbraucher (1) über den Proportional-Wegeschieber (4) mit der Regelvorrichtung (3) und dem Zulaufregler (5) verbindenden Lastdrucksignalkreis (6) aufweist, **dadurch gekennzeichnet, dass** entweder im Proportional-Wegeschieber (4) oder in einem separaten Ventil (32) eine dritte Verbindung (18, 19; 18', 19') vorgesehen ist, die zum Einleiten einer Hebebewegung der Last (L) durch Öffnen einer ersten Verbindung (21, 9) zwischen der Verstellpumpe (2) und dem Hydroverbraucher (1) im Proportional-Wegeschieber (4) und Öffnen einer zweiten, im Proportional-Wegeschieber (4) vorgesehenen Verbindung (11, 16) im Lastdrucksignalkreis (6) zwischen dem Hydroverbraucher (1) und der Regelvorrichtung (3) zeitlich voreilend zum Öffnen der ersten und zweiten Verbindungen zu öffnen ist und die Verstellpumpe (2) förderseitig mit der Regelvorrichtung (3) zum Anheben eines Drucksignals für die Regelvorrichtung (3) bis mindestens in etwa auf die Druckhöhe des Lastdrucks im Hydroverbraucher (1) verbindet.

8. Steuerung nach Anspruch 7, **dadurch gekennzeichnet, dass** die dritte Verbindung (18, 19) wenigstens eine Steuerkerbe oder einen Steuerschlitz (20) im Umfang des Kolbenschiebers (7) des Proportional-Wegeschiebers (4) umfasst, die bzw. der relativ zu einem mit der Förderseite der Verstellpumpe (2) verbundenen Anschluss (18) und einem an den Lastdrucksignalkreis (6) stromauf des Proportional-Wegeschiebers (4) angeschlossenen Anschluss (19), jeweils in einer Schieberbohrung (8), verstellbar ist.

9. Steuerung nach Anspruch 7, **dadurch gekennzeichnet, dass** die dritte Verbindung (18, 19) wenigstens eine weitere Steuerkerbe oder einen Steuerschlitz (25) an einer von der Axialposition der Steuerkerbe oder des Steuerschlitzes (20) unterschiedlichen Axialposition des Kolbenschiebers (7) umfasst, der oder die abhängig vom Hub des Kolbenschiebers (7) aus der Neutralstellung (I) in Hebenrichtung die dritte Verbindung (18, 19) nur in einem Endabschnitt des Hubweges des Kolbenschiebers (7) ein zweites Mal öffnet.

10. Steuerung nach Anspruch 7, **dadurch gekennzeichnet, dass** die dritte Verbindung (18', 19') im separaten Ventil (32), vorzugsweise einem 2/2-Wege-Magnetventil, innerhalb des Hubweges des Kolbenschiebers (7') im Proportional-Wegeschieber (4) in Hebenrichtung in einem der Neutralstellung (I) abgewandten Endabschnitt ein zweites Mal zum Anheben des Drucksignals für die Regelvorrichtung (3) über den Lastdruck im Hydroverbraucher (1) hinaus zu öffnen und offenzuhalten ist.

## Claims

1. Method for hydraulically lifting a load (L), in particular, by a forest crane or hydraulic excavator, comprising a control (H) without load-holding valves, according to which method at least one unidirectionally or double actuated hydro consumer (1) for moving the load (L) is controlled at least widely independent from load from a standstill into lifting positions by displacing a slider piston (7, 7') of a proportional multiway slider valve (4) out of a neutral position (I), wherein the control (H) comprises a load pressure signal circuit (6) extending through the proportional multiway slider valve to a regulating device (3) of a variable capacity pump (2), the capacity of the variable capacity pump (2) being regulated to increase starting from a stand-by operation at least by a pressure signal from the load pressure signal circuit (6), **characterized in that,** time-wise in advance to opening a first connection (21, 9) from the variable capacity pump (2) to the hydro consumer (1) and also time-wise in advance to opening a second connection (11, 16) in the load pressure signal circuit (6) from the hydro consumer (1) to the regulating device (2), a third connection (18, 19; 18', 19') is opened in the load pressure signal circuit (6) from the variable capacity pump (2) to the regulating device (3), and that the pressure signal for the regulating device (3) is increased by regulating the capacity of the variable capacity pump (2) up to at least about the pressure level of the load pressure in the hydro consumer and without tapping any hydraulic medium from the hydro consumer (1).

2. Method according to claim 1, **characterized in that** the third connection (18, 19; 18', 19') again is closed time-wise after opening the first connection (21, 9) and that the second connection (11, 16) is opened prior to closing the third connection (18, 19; 18', 19') and after or prior to or at the same time, to opening the first connection (21, 9).

3. Method according to claims 1 and 2, **characterized in that** the first and second and third connections (21, 9; 11, 16; 18, 19) are opened and closed by the slider piston (7) in the proportional multiway slider valve (4).

4. Method according to claim 1, **characterized in that** the first and second connections (21, 9; 11, 16) are opened and closed by the slider piston (7') in the proportional multiway slider valve (4) and that the third connection (18', 19') is opened and closed in a valve (32) separately placed between the variable capacity pump (2) and the load pressure signal circuit (6).

5. Method according to at least one of the preceding claims, **characterized in that** time-wise in advance to opening the third connection (18, 19), a fourth connection (14, 13) from the load pressure signal circuit (6) to a tank (R) is closed.

6. Method according to claim 1, **characterized in that** for increasing the pressure signal for the regulating device (3) above the load pressure in the hydro consumer (1), the third connection (18, 19; 18', 19') which has been closed in the meantime, again is opened and kept open within an end section of the displacement stroke of the slider piston (7) out of the neutral position (1) into the lifting positions.

7. Control (H) at least for hydraulically lifting a load (L) by means of a double actuated hydro consumer (1), in particular, in a forest crane or hydraulic excavator, the control (H) comprising a 4/3-proportional multiway slider valve (4), a variable capacity pump (2) including a regulating device (3), a supply regulator (5) and a load pressure signal circuit (6) connecting the hydro consumer (1) via the proportional multiway slider valve (4) with the regulating device (3) and the supply regulator (5), **characterized in that** either in the proportional multiway slider valve (4) or in a separate valve (32) a third connection (18, 19; 18', 19') is provided, to be opened for starting a lifting movement of the load (L) by opening a first connection (21, 9) between the variable capacity pump (2) and the hydro consumer (1) in the proportional multiway slider valve (4) and opening a second connection (11, 16) provided in the proportional multiway slider valve (4) in the load pressure signal circuit (6) between the hydro consumer (1) and the regulating device (3) time-wise in advance to opening the first and second connections and for connecting the variable capacity pump (2) at the discharge side with the regulating device (3) for increasing a pressure signal for the regulating device (3) at least up to about the pressure level of the load pressure in the hydro consumer (1).

8. Control according to claim 7, **characterized in that** the third connection (18, 19) comprises at least one controlling notch or a controlling slot (20) in the circumference of the slider piston (7) of the proportional multiway slider valve (4), which controlling notch or controlling slot (20) is displaceable in relation to a port (18) connected to the discharge side of the variable capacity pump (2), and another port (19), respectively in a slider bore (8), connected upstream of the proportional multiway slider valve (4) to the load pressure signal circuit (6).

9. Control according to claim 7, **characterized in that** the third connection (18, 19) comprises at least one further controlling notch or a controlling slot at an axial position of the slider piston (7) which axial position is different from the axial position of the controlling notch or the controlling slot (20), the further controlling notch or control slot (25) opening the third connection (18, 19) only in an end section of the displacement stroke path of the slider piston (7) a second time depending on the stroke of the slider piston (7) out of the neutral position (I) in the lifting direction.

10. Control according to claim 7, **characterized in that** the third connection (18', 19') in the separate valve (32), preferably a 2/2-multiway-solenoid valve, is to be opened a second time for increasing the pressure signal for the regulating device above the load pressure in the hydro consumer (1) within the stroke path of the slider piston (7') in an end section remote in lifting direction from the neutral position (I) in the proportional multiway slider valve (4).

## Revendications

1. Procédé de levage hydraulique d'une charge (L), en particulier au moyen d'une grue forestière ou d'une excavatrice hydraulique, avec une commande sans valve de maintien de charge (H), selon lequel au moins un consommateur hydraulique (1) à simple ou double effet déplaçant la charge (L) est actionné à l'arrêt, au moins en grande partie indépendamment de la charge, par déplacement d'un tiroir à piston (7, 7') d'un distributeur à tiroir à commande proportionnelle (4) d'une position neutre (I) vers une position de levage, où la commande (H) comporte un circuit de signalisation de pression de charge (6) conduit via le distributeur à tiroir à commande proportionnelle jusqu'à un dispositif de réglage (3) d'une pompe à débit variable (2) et le débit de la pompe à débit variable (2) est augmenté au moins par un signal de pression provenant du circuit de signalisation de pression de charge (6) à partir d'une position de veille, **caractérisé en ce qu**'avant d'ouvrir une première connexion (21, 9) entre la pompe à débit variable (2) et le consommateur hydraulique (1) et avant d'ouvrir une deuxième connexion (11, 16) dans le circuit de signalisation de pression de charge (6) entre le consommateur hydraulique (1) et le dispositif de réglage (2), une troisième connexion (18, 19 ; 18', 19') est ouverte dans le circuit de signalisation de pression de charge (6) entre la pompe à débit variable (2) et le dispositif de réglage (3) et le signal de pression pour le dispositif de réglage (3) est relevé, sans prélever de fluide hydraulique dans le consommateur hydraulique (1), par augmentation du débit de la pompe à débit variable (2) au moins jusqu'à peu près au niveau de pression de la pression de charge dans le consommateur hydraulique.

2. Procédé selon la revendication 1, **caractérisé en ce que** la troisième connexion (18, 19 ; 18', 19') est refermée après l'ouverture de la première connexion (21, 9) et que la deuxième connexion (11, 16) est ouverte avant la fermeture de la troisième connexion (18, 19 ; 18', 19') et après ou avant qu en même temps que l'ouverture de la première connexion (21, 9).

3. Procédé selon les revendication 1 et 2, **caractérisé en ce que** les premières, deuxièmes et troisièmes connexion (21, 9; 11, 16; 18, 19) dans le distributeur à tiroir à commande proportionnelle (4) sont ouvertes et fermées par son tiroir à piston (7).

4. Procédé selon la revendication 1, **caractérisé en ce que** les première et deuxième connexion (21, 9 ; 11, 16) sont ouvertes et fermées, dans le distributeur à tiroir à commande proportionnelle (4), par son tiroir à piton (7'), et la troisième connexion (18', 19') est ouverte et fermée dans une vanne (32) placée séparément entre la pompe à débit variable (2) et le circuit de signalisation de pression de charge (6).

5. Procédé selon au moins l'une quelconque des revendications précédentes, **caractérisé en ce qu**'avant l'ouverture de la troisième connexion (18, 19), une quatrième connexion (14, 13) entre le circuit de signalisation de pression de charge (6) et un réservoir (R) est fermée.

6. Procédé selon la revendication 1, **caractérisé en ce que** pour relever le signal de pression pour le dispositif de réglage (3) au-delà de la pression de charge dans le consommateur hydraulique (1), la troisième connexion (18, 19 ; 18', 19') située dans une partie d'extrémité de la course du tiroir à piston (7), fermée dans l'intervalle, est rouverte depuis la position neutre (I) et maintenue ouverte dans la position de levage.

7. Commande (H) destinée au moins au levage hydraulique d'une charge (L) au moyen d'un consommateur hydraulique (1) à double effet, en particulier dans une grue forestière ou une excavatrice hydraulique, où la commande (H) comporte un distributeur proportionnel à 4/3 voies (4), une pompe à débit variable (2) avec un dispositif de réglage (3), un régulateur d'alimentation (5) et un circuit de signalisation de pression de charge (6) reliant le consommateur hydraulique (1) via le distributeur à tiroir à commande proportionnelle (4) avec le dispositif de réglage (3) et le régulateur d'alimentation (5), **caractérisé en ce qu**'une troisième connexion (18, 19 ; 18', 19') est prévue soit dans le distributeur à tiroir à commande proportionnelle (4) soit dans une vanne séparée (32) et, afin d'initier un mouvement de levage de la charge (L) par ouverture d'une première connexion (21, 9) entre la pompe à débit variable (2) et le consommateur hydraulique (1) dans le distributeur à tiroir à commande proportionnelle (4) et ouverture d'une deuxième connexion (11, 16), prévue dans le distributeur à tiroir à commande proportionnelle (4), entre le consommateur hydraulique (1) et le dispositif de réglage (3) dans le circuit de signalisation de pression de charge (6), la troisième connexion doit être ouverte avant l'ouverture de la première et de la deuxième connexion et relie la pompe à débit variable (2) côté débit avec le dispositif de réglage (3) en vue d'augmenter un signal de pression pour le dispositif de réglage (3) au moins jusqu'à peu près au niveau de pression de la pression de charge dans le consommateur hydraulique (1).

8. Commande selon la revendication 7, **caractérisée en ce que** la troisième connexion (18, 19) comprend au moins une entaille de commande ou une fente de commande (20) dans la circonférence du tiroir à piston (7) du distributeur à tiroir à commande proportionnelle (4), qui est réglable, dans respectivement un alésage de tiroir (8), par rapport à un raccord (18) relié au côté débit de la pompe de réglage (2) et un raccord (19) relié au circuit de signalisation de pression de charge (6) en amont du distributeur à tiroir à commande proportionnelle (4).

9. Commande selon la revendication 7, **caractérisée en ce que** la troisième connexion (18, 19) comprend au moins une autre entaille de commande ou fente de commande (25) en une position axiale du tiroir à piston (7) différente de la position axiale de l'entaille de commande ou de la fente de commande (20), et qui, en fonction de la course du tiroir à piston (7) à partir de la position neutre (I) dans la direction de levage, rouvre la troisième connexion (18, 19) une deuxième fois seulement dans une partie d'extrémité de la course du tiroir à piston (7).

10. Commande selon la revendication 7, **caractérisée en ce qu**'afin de relever une deuxième fois le signal de pression pour le dispositif de réglage (3) au-delà de la pression de charge dans le consommateur hydraulique (1), la troisième connexion (18', 19') dans la vanne séparée (32), de préférence une vanne 2/2 à commande magnétique, doit être ouverte et maintenue ouverte dans la course du tiroir à piston (7') dans le distributeur à tiroir à commande proportionnelle (4) dans la direction de levage dans une partie d'extrémité détournée de la position neutre (I).
